# EUROPÄISCHE PATENTSCHRIFT

(11) **EP 0 069 168 B1**
(45) Veröffentlichungstag und Bekanntmachung des Hinweises auf die Patenterteilung: **28.05.1986**
(21) Anmeldenummer: 81106584.6
(22) Anmeldetag: 25.08.1981
(51) Int. Cl.: B65D 55/02, B65D 55/12

(54) **Bausatz für einen Kappenverschluss**
Assembly for a closure cap
Assemblage pour un capuchon de fermeture

(30) Priorität: 03.07.1981 DE 8119446 U
(43) Veröffentlichungstag der Anmeldung: 12.01.1983
(73) Patentinhaber: Alcoa Deutschland GmbH, D-6520 Worms/Rhein (DE)
(72) Erfinder: Dubs, Hans-Dieter, D-6520 Worms 26 (DE); Spatz, Günter, D-6843 Biblis 1 (DE); Brandes, Carlos-Enrique, D-6520 Worms 24 (DE)
(74) Vertreter: Ratzel, Gerhard, Dr.

## Beschreibung

Die Erfindung betrifft einen Flaschenverschluß mit einer mit Innengewinde versehenen Schraubkappe, welche auf ein Außengewinde eines Flaschenhalses aufschraubbar ist, wobei oberhalb der Schraubkappe eine Zwischenkappe mit Sperrelementen angeordnet ist, die ihrerseits von einer Außenkappe überdeckt ist.

Es sind Verschlüsse bekannt, die aus einer Metallkappe bestehen, die ein Innengewinde aufweist und die auf entsprechende Behälter gedreht werden können. Es gibt kindersichere Verschlüsse, die aus zwei ineinandergreifenden Kappen bestehen. Die innere Metallkappe trägt an ihrem oberen Rand eine nach außen weisende Rändelung, wohingegen die äußere Kappe an ihrer oberen Innenkante eine Rändelung aufweist. Wird die äußere Kappe gedreht, so gleitet sie locker über den inneren Metallverschluß und der verschlossene Behälter wird nicht geöffnet. Übt man jedoch einen Druck auf die äußere Kappe aus, so greift die innere Rändelung der äußeren Kappe in die Rändelung der inneren Kappe und die verschlossene Kappe wird geöffnet. Es sind ebenfalls Metallverschlüsse bekannt, die an ihrem unteren Rand Stege aufweisen und über diese Stege mit einem Ring verbunden sind. Wenn ein solcher Verschluß auf einem Behälterhals angebracht ist, werden beim Aufdrehen des Metallverschlusses die Stege aufgebrochen und der Ring verbleibt auf dem Behälterhals. Ein solcher Verschluß wird gemeinhin als Pilver-Proof-Verschluß bezeichnet. Ein solcher Verschluß macht es möglich, eine Kontrolle über das erstmalige Öffnen eines Behälters zu führen. Beim erstmaligen Öffnen des Verschlusses wird durch das Aufbrechen der Stege angezeigt, daß der Behälter schon geöffnet worden ist. Ein solcher Verschluß wird sowohi bei Spirituosen und Erfrischungsgetränken als auch bei Arzneimittelbehältern verwendet. Ein Verschluß der eingangs genannten Art wird beispielsweise in der DE-A-29 43 548 beschrieben. Der Nachteil dieser bekannten Verschlüsse besteht darin, daß nach längerem Gebrauch kein sicheres Verschließen der Behälter mehr möglich ist. Die an der Metallkappe angebrachte Rändelung greift in die Rändelung der äußeren Kappe ein, so daß auch ohne die Ausübung eines Druckes auf die äußere Kappe ein Öffnen des Verschlusses möglich ist. Ferner ist bei diesen bekannten Verschlüssen keine Kontrolle darüber möglich, ob der Verschluß genügend stark geschlossen ist.

In der deutschen Offenlegungsschrift DE-A-2 262 222 wird ein Flaschenverschluß der im Oberbegriff genannten Art beschrieben, bei dem die Verbindung zwischen der Zwischenkappe und der inneren Kappe durch Zapfen an der Oberseite der Innenkappe bzw. Mitnehmeröffnungen an der Unterseite der Zwischenkappe bewirkt wird. Dieser bekannte Flaschenverschluß ist nur so lange kingergesichert, so lange die Federelemente funktionieren, jedoch erlahmen die Federn im Laufe der Zeit. Ferner gibt es Medikamente, die man im Kühlschrank aufbewahren muß, bei denen die Federwirkung beim Flaschenverschluß gemäß diesem genannten Stand der Technik fast auf Null zurückgeht.

Ferner ist aus der US-A-3,638,819 ein Flaschenverschluß bekannt, bei dem die Erhebungen auf der Deckfläche der Zwischenkappe bzw. der Bodenfläche der Außenkappe bereits in der wie in Anspruch 1 als bekannt genannten Weise ausgestaltet sind.

Die der Erfindung zugrunde liegende Aufgabe besteht darin, einen Flaschenverschluß der eingangs genannten Art vorzuschlagen, der auch nach mehrmaligem Gebrauch nicht von Kinderhand geöffnet werden kann. Insbesondere soll eine Kontrolle über das sichere Verschließen des Behälters für den Erwachsenen möglich sein.

Diese Aufgabe wird erfindungsgemäß dadurch gelöst, daß die innere Kappe aus Aluminium besteht, daß die Zwischenkappe auf ihrer Deckfläche an sich bekannte feststehende Erhebungen und die Außenkappe auf ihrer inneren Bodenfläche an sich bekannte feststehende Erhebungen aufweist, wobei in Schließrichtung gesehen die (etwa) senkrechten Flanken oder Erhebungen gegeneinander gerichtet sind, so daß zur Öffnung ein starker Druck erforderlich ist, damit die schrägen Flanken nicht übereinander vorbeigleiten, und daß die Innenseite der Zwischenkappe sowie die Außenseite der Innenkappe ineinander eingreiffähige vertikale Rändelungen aufweist.

Die innere Kappe wird auf den Gewindehals eines Behälters aufgesetzt und auf an sich bekannte Weise des Gewinde angerollt und der untere Rand umgebörtelt. Anschließend wird die Zwischenkappe über der inneren Kappe angebracht, so daß die Rändelung der Zwischenkappe in die Rändelung der inneren Kappe eingreift. Über diese beiden Kappen wird die äußere Kappe gestülpt, wobei die Erhebungen der äußeren Kappe oberhalb der Erhebungen der Zwischenkappe angebracht sind. Dieser erfindungsgemäße Verschluß ermöglicht es durch seine besondere Anordnung, einen Behälter kindersicher zu verschließen. Befindet sich der Verschluß auf einem Behälter, so gleitet bei einem Drehen der äußeren Kappe diese auf der Zwischenkappe, die mit ihrer Rändelung in die Rändelung der inneren Kappe eingreift. Die Zwischenkappe und die innere kappe werden beim Drehen der äußeren Kappe nicht mitgenommen. Wird auf die Deckfläche der äußeren Kappe ein Druck ausgeübt, so greifen die auf der Bodenfläche der äußeren Kappe befindlichen Erhebungen in die auf der Decklfläche der Zwischenkappe befindlichen Erhebungen ein und die Zwischenkappe wird zusammen mit der inneren Kappe beim Drehen der äußeren Kappe mitgenommen und der Behälter wird geöffnet. Für ein Kind ist es nicht möglich, diesen Kappenverschluß zu öffnen. Versucht es, die Kappe zu drehen, so gleitet lediglich die äußere Kappe auf der Zwischenkappe und der inneren Kappe entlang. Dieser Verschluß ist auch noch nach längerem Gebrauch funktionsfähig.

Insbesondere ist es vorteilhaft, wenn die innere • Kappe als sogenannter Pilver-Proof-Verschluß ausgebildet ist. Bei dieser Ausführungsform weist die innere Kappe einen umlaufenden Wulst auf und ihre untere Kante ist über Stege mit einem Ring verbunden. Die Unterkante der äußeren Kappe ist nach innen gebogen und greift unter den Wulst der inneren Kappe. Dieser Verschluß ermöglicht es, durch seine besondere Anordnung eine Kontrolle über ein ungewolltes Öffnen des Behälters zu gewährleisten. Der mit der unteren Kante der inneren Kappe über Stege verbundener Ring bleibt auf dem Behälterhals, wenn der Verschluß unter Aufbrechen der Stege geöffnet wird. Dieses Öffnen des Verschlusses kann jedoch nur dann erfolgen, wenn auf die Deckfläche der äußeren Kappe ein Druck ausgeübt und gleichzeitig der Verschluß gedreht wird. Durch diese zweifache Sicherung des Verschlusses ist es in erhöhtem Maße gewährleistet, daß ein Behälter nicht von Kinderhand geöffnet werden kann. Ebenfalls ist es jedoch auch möglich, das erstemalige Öffnen eines Behälters zu kontrollieren. Bei vielen Flüssigkeiten, insbesondere bei Arzneimitteln, ist es wünschenswert, daß eine derartige mehrfache Sicherung des Verschlusses auf einfache Weise möglich ist. Der auf dem Behälterhals verbleibende Ring zeigt an, daß der Verschluß des Behälters schon geöffnet worden ist.

Gemäß einer besonders bevorzugten Ausführungsform ist die Deckfläche der äußeren Kappe gewölbt. Gemäß einer anderen besonders bevorzugten Ausführungsform ist die Deckfläche dere Zwischenkappe gewölbt ausgestaltet. Bei diesen Ausführungsformen ist eine der Kappen axialelastisch, so daß diese Kappe bei einem Druck auf die jeweilige Deckfläche sich durchbiegt und das Eingreifen der jeweiligen Erhebungen ineinander stattfindet. Nach Beendigung des Druckes greifen die Erhebungen infolge der Wölbung nicht mehr ineinander, so daß eine weitere auch nach längerem Gebrauch gewährleistet Funktionssicherheit vorliegt.

Gemäß einer besonders bevorzugten Ausführungsform sind die Erhebungen der äußeren Kappe bzw. die Erhebungen der Zwischenkappe in einem ringförmigen Bereich angeordnet.

Vorzugsweise sind die Erhebungen der äußeren Kappe als Dreiecke und die Erhebungen der Zwischenkappe als radial verlaufende Zähne ausgebildet. Gemäß diesen besonders bevorzugten Ausführungsformen greifen die auf der Zwischenkappe angeordneten Zähne nur dann zwischen die Dreiecke der äußeren Kappe, wenn auf die Deckfläche der äußeren Kappe ein Druck ausgeübt wird. Es ist gewährleistet, daß auch nach längerem Gebrauch die äußere Kappe nur dann zusammen mit der inneren Kappe gedreht werden kann, wenn auf die Deckfläche der äußeren Kappe ein Druck ausgeübt wird.

Vorzugsweise besteht die innere Kappe aus Aluminium, die äußere Kappe und die Zwischenkappe aus Kunststoff.

Die äußere Kappe und die Zwischenkappe werden beispielsweise im Spritzgießverfahren hergestellt. Hierbei kann auf einfache Weise der äußeren Kappe und der Zwischenkappe die gewünschten Zähne, Dreiecke bzw. Erhebungen angebracht werden, gleichzeitig auf der anderen Fläche das gewünschte Gebilde. Infolge der Herstellung der inneren Kappe aus Aluminium ist eine einfache Anordnung des Gewindes möglich.

Vorzugsweise weist die äußere Kappe auf ihrer Innenseite eine Schulter auf. Diese Schulter ist vorzugsweise als umlaufender Ring ausgebildet. Gemäß diesen besonders bevorzugten Ausführungsformen ist ein ungewolltes Entfernen der äußeren Kappe von der Zwischenkappe nicht mehr möglich. Die Zwischenkappe liegt auf dere umlaufenden Schulter auf und sichert somit das ungewollte Abfallen der äußeren Kappe von den beiden anderen Kappen.

Gemäß einer weiteren besonders bevorzugten Ausführungsform weisen die Erhebungen der Zwischenkappe einen trapezförmigen Querschnitt auf, wobei die eine Seite angeschrägt ist und die gegenüberliegende Seite senkrecht oder schwach winklig zur Deckfläche der Zwischenkappe ausgebildet ist.

Gemäß einer weiteren besonders bevorzugten Ausführungsform weisen die Erhebungen der äußeren Kappe zwei Seitenflächen auf, wobei die eine Seitenfläche angeschrägt und die andere Seitenfläche senkrecht oder schwach winklig zur Bodenfläche der äußeren Kappe ausgestaltet ist.

Gemäß diesen beiden besonders bevorzugten Ausführungsformen gelangen beim Zudrehen des Behälters die jeweiligen senkrechten Seitenflächen aufeinander und gewährleisten ein sicheres Zudrehen des Behälters. Beim Öffnen des Behälters gleiten die jeweiligen augeschrägten Seitenflächen aneinander vorbei, so daß der Behälter nicht geöffnet wird. Übt man auf die Deckfläche der äußeren Kappe einen Druck aus, so können die angeschrägten Seitenflächen nicht mehr voneinander abgleiten, sonderen gewährleisten das gewollte Öffnen des Behälters. Bei diesen besonders bevorzugten Ausführungsformen ist es ferner infolge eines Knackgeräusches möglich, zu kontrollieren, ob der Verschluß sicher verschlossen ist. Da die angeschrägten Seitenflächen der Erhebungen beim Drehen der äußeren Kappe in Öffnungsrichtung aufeinandergleiten, wobei die innere Kappe nicht geöffnet wird. entsteht ein schwaches Knackgeräusch. Sofern der Verschluß sicher zugedreht ist, kann ein Erwachsener durch dieses Knackgeräusch kontrollieren, daß der Verschluß sicher zugedreht ist. Ist der Verschluß jedoch nur leicht zugedreht, so reicht die Kraft, die beim Drehen aufgewendet wird, aus, um den Behälter wieder zu öffnen.

Die Erfindung wird nun anhand der beiliegenden Zeichnungen näher erläutert.

Es zeigen:
Figur 1 eine perspektivische Ansicht eines erfindungsgemäßen Verschlusses, wobei die äußere Kappe zur Hälfte geschnitten gezeichnet ist,
Figur 2 einen Schnitt durch die äußere Kappe, die Zwischenkappe und die innere Kappe,
Figur 3 die Innenansicht der Bodenfläche der äußeren Kappe,
Figur 4 einen Schnitt durch die Zwischenkappe und einen Teil der inneren Kappe,
Figur 5 einen Schnitt durch die Erhebungen der äußeren Kappe und der Zwischenkappe und
Figur 6 einen Schnitt durch die Erhebungen der aüßeren Kappe und der Zwischenkappe.

Gemäß Figur 1 besteht der erfindungsgemäße Bausatz für einen Kappenverschluß aus der inneren Kappe 1, der Zwischenkappe 3 und der äußeren Kappe 2. Zur näheren Erläuterung der Erfindung ist die äußere Kappe und die Zwischenkappe von der ineren Kappe entfernt gezeichnet. Die innere Kappe 1 weist an ihrem oberen Rand die nach außen weisende Rändelung 4 auf. Im unteren Bereich besitzt sie den umlaufenden Wulst 5 und ihre untere Kante ist mittels den Stegen 8 mit dem Ring 9 verbunden.

Die Zwischenkappe 3 weist auf ihrer Innenseite die Rändelung 11 auf. Auf der Deckfläche 12 der Zwischenkappe 3 sind die Erhebungen 14 angeordnet.

Die äußere Kappe 2 weist auf ihrer inneren Bodenfläche 6 die nach unten weisenden Erhebungen 15 auf und ihre Unterkante 13 ist nach innen gebogen. Befindet sich die äußere Kappe 2 über der inneren Kappe 1, so greift die gebogene Unterkante 13 der äußeren Kappe 2 unter den Wulst 5 der inneren Kappe 1. Die Zwischenkappe 3 ruht auf den Schultern 7 der äußeren Kappe, so daß die Zwischenkappe 3 nicht ungewollt nach unten gleiten kann. Die Erhebungen 15 der äußeren Kappe 2 gelangen dann zwischen die Erhebungen 14 der Zwischenkappe 3, wenn auf die Deckfläche 10 der äußeren Kappe 2 ein Druck ausgeübt wird.

Die Erhebungen 14 und die Erhebungen 15 sind in einem ringförmigen Bereich angeordnet. Die Erhebungen 14 der Zwischenkappe 3 sind als radial verlaufende Zähne ausgebildet. Wird die äußere Kappe 2 gedreht, so gleitet sie auf der Zwischenkappe 3 entlang und es ist auch beim Aufbringen der Zwischenkappe 3 auf der inneren Kappe 1 kein öffnen des Behälters gewährleistet. Übt man auch die Deckfläche 10 der äußeren Kappe 2 einen Druck aus, so gleitet die äußere Kappe nach unten und die Erhebungen 15 gelangen zwischen die Erhebungen 14 der Zwischenkappe. Dreht man nun während man immernoch den Druck auf die Deckfläche 10 der äußeren Kappe 2 ausübt, diese äußere Kappe, so wird die Zwischenkappe 3 mitgenommen, hierdurch auch infolge der Rändelungen 11 und 4 die innere Kappe 1 und der Verschluß kann von dem Behälter gedreht werden.

Beim erstmaligen Drehen der äußeren Kappe 2, wobei gleichzeitig der Druck auf die Deckfläche 10 wie oben beschrieben wurde, ausgeübt wird, werden die Stege 8 der inneren Kappe 1 gebrochen und der Ring 9 verbleibt auf dem Behälter, wo hingegen die äußeren Kappe 2 unter Mitnahme der Zwischenkappe 3 und der inneren Kappe 1 entfernt werden kann. Die innere Kappe 1 kann nicht aus der äußeren Kappe 2 herausfallen, da die gebogene Unterkante 13 der äußeren Kappe 2 unter dem Wulst 5 der inneren Kappe 1 greift.

In Figur 2 ist nochmals die Anordnung der äußeren Kappe 2 über der Zwischenkappe 3 und der inneren Kappe 1 dargestellt. In Figur 2 sind alle drei Kappen übereinander angeordnet, wobei auch das Gewinde in der inneren Kappe 1 dargestellt ist. Die Unterkante 13 der äußeren Kappe 2 greift unter den Wulst 5 der inneren Kappe 1. Die Rändelung 11 auf der Innenseite der Zwischenkappe 3 greift in die Rändelung 4 am oberen Rand der inneren Kappe 1 ein, so daß die Zwischenkappe 3 sicher auf der inneren Kappe 1 ruht. Ferner greift die Schulter 7 der äußeren Kappe 2 unter den unteren Rand der Zwischenkappe 3 so daß die äußere Kappe 2 nicht von der Zwischenkappe und der inneren Kappe einfach entfernt werden kann. Auf der Deckfläche 12 der Zwischenkappe 3 sind die Erhebungen 14 angeordnet. Zwischen den Erhebungen 14 sind in Figur 3 die Erhebungen 15 der äußeren Kappe 2 angeordnet. die Erhebungen 15 sind auf der inneren Bodenfläche 6 der äußeren Kappe 2 angeordnet. Übt man einen Druck auf die Deckfläche 10 der äußeren Kappe 2 aus, so nehmen bei einem Drehen der äußeren Kappe 2 die Erhebungen 15 die Zwischenkappe und die innere Kappe infolge der Erhebungen 14 mit und der Verschluß kann geöffnet werden.

In Figur 3 ist eine Innenansicht der Bodenfläche 6 der äußeren Kappe 2 dargestellt. Die Erhebungen 15 besitzen die Form von Dreiecken 16 mit hier dargestellten gekrümmten Grundseiten 17. Die Grundseiten 17 können ebenfalls gerade ausgestaltet sein. Die Erhebungen 15 weisen die beiden Seitenflächen 18 und 19 auf, wobei die Seitenfläche 18 angeschrägt ist und die andere Seitenfläche 19 senkrecht zur Bodenfläche der äußeren Kappe ausgestaltet ist. Diese Anordnung der Seitenflächen wird im Folgenden bei der Beschreibung von Figur 5 und Figur 6 näher erläutert.

Gemäß Figur 4 befindet sich die Zwischenkappe 3 über der inneren Kappe 1. Die Rändelung 11 der zwischenkappe 3 greift in die Rändelung 4 der inneren Kappe 1 ein. Die Zwischenkappe 3 weist die gewölbte Deckfläche 20 auf. Auf der Deckfläche 20 sind die Erhebungen 14 dargestellt.

Gemäß Figur 5 und Figur 6 weist die äußere Kappe 2 auf ihrer inneren Bodenfläche 6 die Erhebungen 15 auf. Diese Erhebungen 15 sind im Schnitt dargestellt, so daß die angeschrägte Seitenfläche 18 und die steile Seitenfläche 19 erkennbar sind. Ferner weist die Zwischenkappe 3 auf ihrer Deckfläche 12 die Erhebungen 14 auf, die einen trapezförmigen Querschnitt aufweisen. Die Seite 21 der Erhebung 14 ist angeschrägt und die gegenüberliegende Seite 22 ist senkrecht zu der D-e-cMäche 12 ausgebildet. Soll der Verschluß geschlossen werden, so entspricht das Zudrehen der äußeren Kappe 2 einer Bewegung der äußeren Kappe 2 gemäß Figur 5 nach links. Man erkennt, daß somit seim Zudrehen die senkrechte Seitenfläche 19 der Erhebung 15 an die senkrechte Seitenfläche 22 der Erhebung 14 stößt und somit die Zwischenkappe 3 und damit auch die innere Kappe 1 zugedreht werden.

Im Gegensatz dazu soll das Öffnen des Behälters anhand Figur 6 erläutert werden. Das Öffnen des Verschlusses, das heißt das Aufdrehen der äußeren Kappe 2 entspricht der Bewegung der äußeren Kappe 2 gemäß Figur 6 nach rechts. Man erkennt, daß bei dieser Drehbewegung die schräge Seitenfläche 18 der Erhebung 15 auf die ebenfalls angeschrägte Seitenfläche 21 der Erhebung 14 stößt. Infolge der Kräftewirkung wird die äußere Kappe 2 nach oben gedrückt und die Erhebung 15 gleitet an der Erhebung 14 vorbei. Die aufeinandertreffenden schrägen Seitenflächen gleiten aneinander vorbei. Dreht man weiter (entsprechend einer Bewegung der äußeren Kappe 2 gemäß Figur 6) nach rechts, so entsteht ein Knackgeräusch, wenn die Erhebung 15 rechts von der Erhebung 14 gelangt. Die benachbarte Erhebung 14 bewirkt wieder ein aufgleiten der schrägen Seitenfläche 18 an ihrer nicht dargestellten Seitenfläche 21. Übt man jedoch auf die äußere Kappe 2 einen Druck aus, so daß die schräge Seitenfläche 18 der Erhebung 15 nicht an der schrägen Seitenfläche 21 nach oben gleiten kann, so werden bei einem Aufdrehen der äußeren Kappe 2, entsprechend der Bewegung der Erhebung 15 gemäß Figur 6 nach rechts, die Erhebung 14 der Zwischenkappe 3 mitgenommen und der Verschluß kann geöffnet werden.

Aus dieser Beschreibung erkennt man, daß ein Öffnen des beschriebenen kindersicheren Verschlusses nur dann möglich ist, wenn ein Druck auf die Deckfläche der äußeren Kappe aufgewandt wird. Dreht man bei fest verschlossenem Behälter die äußere Kappe in Aufdrehrichtung, ohne einen Druck auf die Deckfläche auszuüben, so entsteht ein Knackgeräusch, das die Erhebungen 15 an den Erhebungen 14 ausgleiten. Ist der Verschluß nicht fest genug geschlossen, so kann er durch einfaches Drehen geöffnet werden und es entsteht kein Knackgeräusch. Hierdurch ist eine Kontrolle darüber gewährleistet, daß der Verschluß fest geschlossen ist.

## Patentansprüche

1. Flaschenverschluß mit einer mit Innengewinde versehenen Schraubkappe (1), welche auf ein Außengewinde eines Flaschenhalses aufschraubbar ist, wobei oberhalb der Schraubkappe (1) eine Zwischenkappe (3) mit Sperrelementen angeordnet ist, die ihrerseits von einer Außenkappe (2) überdeckt ist, dadurch gekennzeichnet, daß die innere Kappe (1) aus Aluminium besteht, daß die Zwischenkappe (3) auf ihrer Deckfläche (12; 20) an sich bekannte feststehende Erhebungen (14) und die Außenkappe (2) auf ihrer inneren Bodenfläche (6) an sich bekannte feststehende Erhebungen (15) aufweist, wobei in Schließrichtung gesehen die (etwa) senkrechten Flanken der Erhebungen (14, 15) gegeneinander gerichtet sind, so daß zur Öffnung ein starker Druck erforderlich ist, damit die schrägen Flanken nicht übereinander vorbeigleiten, und daß die Innenseite der Zwischenkappe (3) sowie die Außenseite der Innenkappe (1) ineinander eingreiffähige vertikale Rändelungen aufweist.

2. Flaschenverschluß nach Anspruch 1, dadurch gekennzeichnet, daß die Deckfläche (10) der äußeren Kappe gewölbt ist.

3. Flaschenverschluß nach Anspruch 1, dadurch gekennzeichnet, daß die Deckfläche (20) der Zwischenkappe (3) gewölbt ist.

4. Flaschenverschluß nach Anspruch 1, 2 oder 3, dadurch gekennzeichnet, daß die Erhebungen (15) der äußeren Kappe (2) bzw. die Erhebungen (14) der Zwischenkappe (3) in einem ringförmigen Bereich angeordnet sind.

5. Flaschenverschluß nach Ansprüchen 1 bis 4, dadurch gekennzeichnet, daß die Erhebungen (15) der äußeren Kappe (2) als Dreiecke (16) und die Erhebungen (14) der Zwischenkappe (3) als radial verlaufende Zähne ausgebildet sind.

6. Flaschenverschluß nach Ansprüchen 1 bis 5, dadurch gekennzeichnet, daß die äußere Kappe (2) aus ihrer Innenseite eine Schulter (7) aufweist.

7. Flaschenverschluß nach Anspruch 6, dadurch gekennzeichnet, daß die Schulter (7) als umlaufender Ring ausgebildet ist.

8. Flaschenverschluß nach Ansprüchen 1 bis 7, dadurch gekennzeichnet, daß die Erhebungen (14) der Zwischenkappe (3) einen trapezförmigen Querschnitt aufweisen, wobei die eine Seite (21) angeschrägt ist und die gegunüberliegende Seite (22) senkrecht oder schwach winkelig zur Deckfläche (12) der Zwischenkappe (3) ausgebildet ist.

9. Flaschenverschluß nach Ansprüchen 1 bis 8, dadurch gekennzeichnet, daß die Erhebungen (15) der äußeren Kappe (2) zwei Seitenflächen (18, 19) aufweisen, wobei die eine Seitenfläche (18) angeschrägt ist und die andere Seitenfläche (19) senkrecht oder schwach winkelig zur Bodenfläche (6) der äußeren Kappe (2) ausgestaltet ist.

10. Flaschenverschluß nach Anspruch 1 bis 9, dadurch gekennzeichnet, daß das untere Ende der inneren Kappe (1) als Pilver-Proof-Verschluß (5; 8; 9) ausgebildet ist.

11. Flaschenverschluß nach Anspruch 1 bis 10, dadurch gekennzeichnet, daß die äußeren Kappe (2) und die Zwischenkappe (3) aus Kunststoff bestehen.

## Claims

1. A bottle closure with a screw cap (1) which is provided with an internal thread and which can be screwed on to an external thread of a bottleneck, wherein an intermediate cap (3) with locking elements is disposed above the screw cap (1) and is in turn covered by an outer cap (2), characterised in that the inner cap (1) is formed of aluminium, in that on its top surface (12; 20) the intermediate cap (3) has per se known fixed projections (14) and on its inner end surface (6) the outer cap (2) has per se known fixed projections (15), wherein, viewed in the closing direction, the (substantially) vertical flanks of the projections (14, 15) are directed against one another so that the inclined flanks do not slide over one another thereby necessitating a strong pressure to effect opening, and in that the inside of the intermediate cap (3) and the outside of the inner cap (1) have vertical grooved portions able to engage in one another.

2. A bottle closure according to Claim 1, characterised in that the top surface (10) of the outer cap is convex.

3. A bottle closure according to Claim 1, characterised in that the top surface (2Q) of the intermediate cap (3) is convex.

4. A bottle closure according to Claims 1, 2 or 3, characterised in that the projections (15) of the outer cap (2) and the projections (14) of the intermediate cap (3) are disposed in an annular zone.

5. A bottle closure according to Claims 1 to 4, characterised in that the projections (15) of the outer cap (2) are in the form of triangles (16) and the projections (14) of the intermediate cap (3) are in the form of radially extending teeth.

6. A bottle closure according to Claims 1 to 5, characterised in that on its inside the outer cap (2) has a shoulder (7).

7. A bottle closure according to Claim 6, characterised in that the shoulder (7) is in the form of an annular ring.

8. A bottle closure according to Claims 1 to 7, characterised in that the projections (14) of the intermediate cap (3) are of trapezium-shaped cross-section, of which one side (21) is bevelled and the opposite side (22) is formed so as to be perpendicular to or at a slight angle to the top surface (12) of the intermediate cap (3).

9. A bottle closure according to Claims 1 to 8, characterised in that the projections (15) of the outer cap (2) have two side faces (18,19), of which one side face (18) is bevelled and the other side face (19) is formed so as to be perpendicular to or at a slight angle to the end surface (6) of the outer cap (2).

10. A bottle closure according to Claims 1 to 9, characterised in that the lower end of the inner cap (1) is designed to be a pilfer-proof closure (5; 8; 9).

11. A bottle closure according to Claims 1 to 10, characterised in that the outer cap (2) and the intermediate cap (3) are formed of plastics material.

## Revendications

1. Bouchon de fermeture de bouteille comportant un bouchon taraudé (1) pouvant être vissé sur le filetage d'un goulot, un bouchon intermédiaire (3) comportant des éléments d'arrêt, lui- même recouvert par un bouchon extérieur (2), étant placé au-dessus du bouchon taraudé (1), caractérisé en ce que le bouchon intérieur (1) est en aluminium, en ce que le bouchon intermédiaire (3) comporte des protubérances (14) fixes connues en soi sur sa surface supérieure (12-20), et le bouchon extérieur (2) des protubérances (15) connues en soi sur sa surface de fond intérieure (6), les bords (sensiblement) verticaux des réhaussements (14, 15) étant dirigés l'un vers l'autre, lorsqu'on regarde dans le sens de fermeture, de sorte que, pour ouvrir, il faut exercer une forte pression pour que les bords obliques ne glissent pas l'un au-dessus de l'autre, et en ce que la face intérieure du bouchon intermédiaire (3), ainsi que la face extérieure du bouchon intérieur (1), comportent des moletages verticaux pouvant s'emboîter. ₁

2. Bouchon de fermeture selon la revendication 1, caractérisé en ce que la surface supérieure (10) du bouchon extérieur est bombée.

3. Bouchon de fermeture selon la revendication 1, caractérisé en ce que la surface supérieure (20) du bouchon intermédiaire (2) est bombée.

4. Bouchon de fermeture selon la revendication 1, 2 ou 3, caractérisé en ce que les protubérances (15) du bouchon extérieur (2), respectivement les protubérances (14) du bouchon intermédiaire (3) sont placées dans une zone annulaire.

5. Bouchon de fermeture selon les revendications 1 à 4, caractérisé en ce que les protubérances (15) du bouchon extérieur (2) sont réalisées sous la forme de triangles (16), et les protubérances (14) du bouchon intermédiaire (3) sous la forme de dents dirigées radialement.

6. Bouchon de fermeture selon les revendications 1 à 5, caractérisé en ce que le bouchon extérieur (2) comporte un épaulement (7) sur sa face intérieure.

7. Bouchon de fermeture selon la revendication 6, caractérisé en ce que l'épaulement (7) est réalisé sous la forme d'un anneau périphérique.

8. Bouchon de fermeture selon les revendications 1 à 7, caractérisé en ce que les protubérances (14) du bouchon intermédiaire (3) présentent une section droite trapézoïdale, un côté (21) étant biseauté et le côté opposé (22) étant perpendiculaire à la surface supérieure (12) du bouchon intermédiaire (3) ou légèrement oblique.

9. Bouchon de fermeture selon les revendications 1 à 8, caractérisé en ce que les protubérances (15) du bouchon extérieur (2) comportent deux surfaces latérales (18,19), l'une des surfaces latérales, (18), étant biseautée, tandis que l'autre surface latérale (19) est perpendiculaire à la-surface de fond (6) du bouchon extérieur (2) ou légèrement oblique.

10. Bouchon de fermeture selon les revendications 1 à 9, caractérisé en ce que l'extrémité inférieure du bouchon intérieur (1) est réalisée sous la forme d'un bouchon "pilferproof" (à l'abri du chapardage).

11. Bouchon de fermeture selon les revendications 1 à 10, caractérisé en ce que le bouchon extérieur (2) et le bouchon intermédiaire (3) sont en matière plastique.
